# EUROPÄISCHE PATENTSCHRIFT

(11) **EP 0 775 578 B1**
(45) Veröffentlichungstag und Bekanntmachung des Hinweises auf die Patenterteilung: **27.05.1998**
(21) Anmeldenummer: 96116288.0
(22) Anmeldetag: 11.10.1996
(51) Int. Cl.: B41F 33/00, B41F 31/04

(54) **Verfahren und Vorrichtung zum Positionieren eines Stellgliedes einer Druckmaschine**
Method and device for positioning actuators of a printing machine
Procédé et dispositif pour le positionnement d'un composant de réglage d'une machine à imprimer

(30) Priorität: 25.11.1995 DE 19543964
(43) Veröffentlichungstag der Anmeldung: 28.05.1997
(73) Patentinhaber: MAN Roland Druckmaschinen AG, 63075 Offenbach (DE)
(72) Erfinder: Schlegel, Christian, 63128 Dietzenbach (DE)
(74) Vertreter: Stahl, Dietmar

(56) Entgegenhaltungen:
- EP-A- 0 167 882
- DE-A- 3 914 831

## Beschreibung

Die Erfindung betrifft ein Verfahren und eine Vorrichtung zum Positionieren eines Stellgliedes einer Druckmaschine gemäß dem Verfahrens- bzw. Vorrichtungsanspruches.

Druckmaschinen weisen eine Vielzahl von fernverstellbaren Einrichtungen auf, wie beispielsweise Dosiereinrichtungen für Feuchtmittel, Farbe, Lack sowie fernverstellbare Registerverstelleinrichtungen. Gemeinsam bei derartigen fernverstellbaren Stellgliedern ist, daß dem zu verstellenden Glied (z.B. Rakelelement, Farbdosierelement, geteiltes oder ungeteiltes Farbmesser) ein elektrisch ansteuerbarer Motor zugeordnet ist, welcher über ein Stellgetriebe auf das zu verstellende Glied einwirkt. Eine aktuelle Position des zu verstellenden Gliedes wird durch einen zugeordneten und beispielsweise in Verstellgetrieben integrierten Lagegeber erfaßt. In einem dem Motor zugeordneten Controller erfolgt die Auswertung des Stellungsignals des Lagegebers und die Ansteuerung des Motors zum Anfahren einer vorgesehenen Position des Stellgliedes. Bei den Stellungsgebern (Stellungssignalgeber) kann es sich um berührungslos tastende Sensoren oder auch Potentiometer handeln. Die dem Stellglied zugeordneten Motoren sind vorzugsweise als schrittweise betreibbare Synchronmotoren bzw. Schrittmotoren ausgebildet. Die Genauigkeit eines Positioniervorganges eines fernverstellbaren Stellgliedes hängt von der Genauigkeit (Auflösung) des Signalgebers (Stellungsgeber) sowie von der Rate mit welcher die Signale vom Controller erfasst und verarbeitet werden.

Bei Offsetdruckmaschinen sind eine Vielzahl von Dosiervorgängen fernverstellbar ausgeführt. Als Beispiel sei hier das zonale Einstellen eines Farbpofils auf einer sich drehenden Farbkastenwalze genannt. Die zonenweise Einstellung des Schichtdickenprofils erfolgt hier über einzelne Farbdosierelemente, Dosierexzenter bzw. Teile eines geteilten oder ungeteilten Farbmessers. Eine exakte Farbzuführeinstellung ist somit nur dann gewährleistet, wenn die Anzeige an einem Farbfernsteuerpult exakt mit der durch das Farbdosierelement auf der Farbkastenwalze eingestellten Farbschichtdicke übereinstimmt. Für fernverstellbare Einrichtungen zum Dosieren von Feuchtmittel oder Lack gilt dabei entsprechendes. Zu diesem Zweck ist es üblich, von Zeit zu Zeit die einzelnen Farbdosierelemente oder sonstigen Dosiereinrichtungen ganz an die sich drehende Farbkastenwalze anzustellen und das in dieser Position durch den Stellungsgeber abgreifbare Signal als sogenanntes Nullstellungssignal für weitere Positioniervorgänge zu werten. Dieses Signal wird somit abgespeichert und dient in Verbindung mit den Signalen des Stellungsgebers und/oder an den Antriebsmotor gesendeten Steuersignalen (Schrittmotorbetrieb) für die weiteren Positioniervorgänge als Bezugswert.

Gerade bei den zonalen Farbdosiereinrichtungen von Bogenoffsetdruckmaschinen ist aber ein manuelles Stellen der Farbdosierelemente auf Null-Farbauftrag ein sehr zeitraubender Vorgang. Demzufolge sind in der Vergangenheit bereits Verfahren sowie entsprechende Vorrichtungen entwickelt worden, um diesen Vorgang zu automatisieren.

Aus der DE 3 914 831 C2 ist es bekannt, ein Farbdosierelement dadurch auf Null-Farbauftrag zu stellen, indem das Signal des als Sensor ausgebildeten Stellungsgebers permanent auf zeitliche Änderung hin überprüft wird. Weist dieses Signal eine zeitliche Änderung auf, solange der an dem Farbdosierelement zugeordnete Stellmotor in Bewegung ist, so ist dies ein Indiz dafür, daß das Farbdosierelement noch nicht an der Farbkastenwalzen-Oberfläche ansteht. Ändert sich das Sensorsignal zeitlich nicht mehr, so hat das Farbdosierelement (dessen Spitze) die Oberfläche der Farbkastenwalze erreicht und der zugeordnete Motor wird abgeschaltet. Die aktuelle Spannung des Stellungsgebers wird für die weiteren Positioniervorgänge abgespeichert. Ein derartiges Vorgehen fordert jedoch eine sehr hohe Lese-und Auswerterate des Signals des Stellungsgebers bzw. Sensors. Soll eine Farbdosieranlage mit einer Vielzahl von einzelnen Farbdosierzonen zugeordneten Dosierelementen entsprechend ausgerüstet werden, so gestaltet sich dies wegen der entsprechenden Hardware-Anforderungen kostenintensiv.

Allgemein ist es bekannt, für Positioniervorgänge zunächst ein zu verstellendes Glied mechanisch gegen einen Anschlag zu verfahren und die an diesem Anschlag sich ergebende Stellung des Stellungsgebers (das Signal des Stellungsgebers) für die weiteren Positioniervorgänge zu verwenden. So ist es ebenfalls bekannt, das Blockieren des das Stellglied bewegenden Antriebsmotors zu erfassen und zur Kalibrierung der zugeordneten Steuerung zu verwenden. Entsprechend dem Untersetzungsverhältnis des zwischen Antriebsmotor und Stellglied zwischengeschalteten Getriebes ergeben sich aber hier unter Umständen zu hohe Anstellkräfte, mit denen das Stellglied gegen den mechanischen Anschlag gefahren wird. Entsprechend der Elastizität der zwischengeschalteten Bauelemente ergeben sich Verformungen, welche sich auf die Genauigkeit einer derartig ermittelten Nullstellung auswirken. Wird eine derartig gefundene Nullstellung des Stellgliedes später wieder angefahren, so erfolgt dies wiederum mit sehr hohen Anstellkräften.

Aufgabe der vorliegenden Erfindung ist es daher, ein Verfahren sowie eine entsprechende Vorrichtung zum Positionieren eines Stellgliedes gemäß dem Oberbegriff des Verfahrens-bzw. Vorrichtungsanspruches derartig zu verbessern, so daß in einfacher und kostengünstigen Weise Stellglieder in eine Nullstellung verfahren werden können, wobei bei diesen Positioniervorgängen zu hohe Anstellkräfte vermieden werden sollen.

Gelöst wird diese Aufgabe durch die kennzeichnenden Merkmale des Verfahrens-bzw. Vorrichtungsanspruches. Weiterbildungen der Erfindung ergeben sich aus den jeweiligen Unteransprüchen.

Durch die Erfindung ist es gerade bei einer fernverstellbaren Farb-/Feucht- oder Lackdosiereinrichtung gewährleistet, daß die einzelnen Dosierelemente außer bei der Erfassung der Null-Stellung bei den darauffolgenden Positioniervorgängen (Abrakeln der Farbe bzw. des Lacks) nicht mit einer zu großen Kraft gegen den Duktor bzw. die Dosierwalze angestellt werden. Durch das erfindungsgemäße Verfahren sowie die entsprechend ausgebildete Vorrichtung ist es möglich, daß als Null-Stellung diejenige Stellung des Stellgliedes erfaßt wird, bei welchem das Stellglied eine mechanische Berührung mit dem Anschlag bzw. der Walze bei nur geringer Kraft aufweist. Für ein Farbdosierelement, welches mit einem sich drehenden Duktor (Farbkastenwalze) zusammenwirkt, bedeutet dies, daß als Null-Stellung diejenige Stellung des Farbdosierelementes erfaßt und für weitere Positioniervorgänge abgespeichert wird, bei welcher die Farbe gerade abgerakelt wird und die Oberfläche der Farbkastenwalze blank läuft.

Das erfindungsgemäße Verfahren sowie die entsprechend ausgebildete Vorrichtung ist aber nicht nur auf das Stellen einer Dosieranlage für Farbe, Lack oder Feuchtmittel geeignet, sondern es können jegliche Stellglieder positioniert werden, welche zur Gewinnung einer Null-Stellung unter Auswertung eines entsprechenden Signals einmal gegen einen entsprechenden Schlag zu fahren sind. Ist das Stellglied wie im Ausführungsbeispiel als Farbdosierelement ausgebildet, so handelt es sich bei dem Anschlag um den sich insbesondere drehenden Duktor bzw. die Farbkastenwalze. In analoger Weise ist aber auch eine Null-Stellung bzw. allgemein ausgedrückt eine sogenannte Referenz-Stellung eines Registerstellantriebes erfassbar. In diesem Falle ist dann beispielsweise im Verstellgetriebe, über welches der Motor auf die Registereinrichtung einwirkt, ein gestellfester Anschlag vorgesehen, gegen welchen ein sich mit dem Register bewegendes Getriebeteil gefahren wird. Auch gewährleistet das erfindungsgemäße Verfahren sowie die entsprechend ausgebildete Vorrichtung, daß diejenige elektrisch erfaßbare Stellung des Stellungsgebers als Null-Stellung ausgewertet wird, welche einer leichten Berührung des/der Anschläge entspricht.

Der große Vorteil des erfindungsgemäßen Verfahrens sowie der entsprechenden Vorrichtung ist dabei, daß gerade bei einer Farbdosieranlage mit einer Vielzahl einzeln verstellbarer Farbdosierelemente als Stellglieder diese in gleicher Weise, also stets mit einer gleichen und geringen Kraft an die Farbkastenwalzenoberfläche angestellt werden. Durch die als Farbdosierelemente ausgebildeten Stellglieder werden bei den nach der erfindungsgemäß vorgesehenen Erfassung der Nullstellung erfolgenden Positioniervorgängen (Anfahren der gespeicherten Null-Stellung) nicht zu große Kräfte auf den Farbduktor ausgeübt, wobei gerade die Dosierelemente in den mittleren Zonen eine Durchbiegung der Duktorwalze hervorrufen würden.

Des weiteren erfolgt die Erläuterung eines Ausführungsbeispieles der Erfindung anhand der Zeichnungen. Es zeigt:
- Fig. 1: die erfindungsgemäße Vorrichtung an einem Farbdosierelement,
- Fig. 2: den als Sensor ausgebildeten Lagegeber an einem Farbdosierelement,
- Fig. 3 u. 4: die Signaländerung des Stellungsgebers als Funktion der Signale der Motorsteuerung zur Verdeutlichung des erfindungsgemäßen Verfahrens.

Fig. 1 zeigt eine sich in Richtung des Pfeils drehende Walze 1 sowie ein in radialer Richtung der Walze 1 bewegbares Dosierelement 2. Die Verstellbewegung des Dosierelementes 2 ist dabei durch den Doppelpfeil angedeutet. Dem Dosierelement 2 ist ein als Schrittmotor ausgebildeter Motor 4 zugeordnet, dessen Bewegung über ein insbesondere als Spindeltrieb ausgebildetes Verstellgetriebe 3 auf das Dosierelement 2 zur Einstellung von Farb-, Feucht- oder Lackschichtdicken auf der Oberfläche der Walze 1 übertragen wird.

Dem Motor 4 sind die Signale einer Motorsteuerung 5 als Controller zuführbar. Bei Ausbildung des Motors 4 als Schrittmotor ist die Motorsteuerung 5 demzufolge als Schrittmotorsteuerung ausgebildet. Durch die Motorsteuerung 5 erfolgt in diesem Falle die Bestromung der Wicklung des Motors 4 derart, daß der Rotor des Motors 4 um eine entsprechende Anzahl von Winkelschritten verdreht wird. Mit der Motorsteuerung 5 steht ferner noch ein als Sensor ausgebildeter Stellungsgeber 6 in Wirkverbindung, dem Signale entsprechend der Stellung des Dosierelementes 2 zuführbar sind. Der Stellungsgeber 6 kann dabei als ein berührungslos die Position des Dosierelementes 2 erfassender Sensor ausgebildet sein, wobei eine bevorzugte Ausführungsform der Erfindung anhand der Fig. 2 noch weiter unten stehend beschrieben wird. Die Motorsteuerung 5 weist ferner noch eine Auswerteschaltung auf, vermittels dem die Signale des Stellungsgebers 6 erfaßbar und in der noch weiter unten stehend erläuterten Art und Weise auswertbar sind.

Da der Motor 4 bevorzugt als Schrittmotor ausgebildet ist, werden Positioniervorgänge des Dosierelementes 2 über eine schrittweise Ansteuerung durch die Motorsteuerung 5 erzeugt. Die Motorsteuerung 5 steht dazu ferner über ein nicht dargestellten Bus mit der Elektronik eines Fernsteuerpultes oder einer Steuerung in Verbindung, über welche Soll-Werte für Positioniervorgänge eingegeben werden. Entsprechend der Linearität des zwischen Motor 4 und Dosierelement 2 zwischengeschalteten Verstellgetriebes 3 bewirkt eine bestimmte Anzahl von Motorschritten des Motors 4, daß die Spitze des Dosierelementes 2 sich eine bestimmte Strecke auf die Oberfläche der Walze 1 zu bzw. von dieser wegbewegt.

Da der Motor 4 als Schrittmotor ausgebildet ist, wird das Signal des Stellungsgebers 6 lediglich zum Auffinden der Null-Stellung des in diesem Falle als Dosierelement 2 ausgebildeten Stellgliedes genutzt. Die Null-Stellung wird dabei im Controller der Motorsteuerung 5 als Zählerstand der Schrittsteuerung für die weiteren Positioniervorgänge abgespeichert.

Eine Einstellung eines gewünschten Spaltes zwischen der Spitze des Dosierelementes 2 und der Oberfläche der Walze 1 erfolgt nun in der Weise, daß die Motorsteuerung 5 den Motor 4 um eine bestimmte Schrittzahl - ausgehend von der aktuellen Position des Dosierelementes 2 als aktueller Zählerstand und dem der Null-Stellung entsprechenden gespeicherten Zählerwert - antreibt. Je nach Drehsinn des Motors 4 erhöht/erniedrigt sich während des Positioniervorganges der der aktuellen Stellung des Dosierelementes entsprechende Wert des Zählers in der Motorsteuerung 5. Durch einen derartigen Einsatz des Motors 4 als Schrittmotor wirkt sich weder eine Temperaturabhängigkeit noch Langzeitdrift des Stellungsgebers 6 auf die Genauigkeit der Positioniervorgänge aus.

Fig. 2 zeigt eine bevorzugte Ausbildung des Dosierelementes 2 mit dem daran angebrachten Stellungsgeber 6. Fig. 2 stellt dabei das Dosierelement 2 in einer Ansicht gemäß Fig. 1 von oben dar. Eine Bewegung des Dosierelementes 2 auf die hier nicht dargestellte Oberfläche der Walze 1 erfolgt dabei über ein linear bewegbaren Schaft 8, an dessen Ende das Dosierelement 2 angebracht ist. Der Schaft 8 kann hier die Verlängerung eines nicht weiter dargestellten Spindeltriebes des Stellgetriebes 3 (Fig. 1) sein.

Am Ende des Schaftes 8, also im Übergangsbereich zwischen Schaft 8 und dem von der Oberfläche der Walze 1 abgewandten Ende des Dosierelementes 2, ist ein Ringmagnet 7 angebracht. Dieser Ringmagnet 7 führt die Bewegung des Schaftes 8 und somit auch die Bewegung des Dosierelementes 2 in analoger Weise aus. Beabstandet zum Ringmagnet 7 ist an einem hier nicht dargestellten und das Stellgetriebe 3 sowie den Motor 4 (Fig. 1) tragenden Gehäuse ein Stellungsgeber 6 in Form einer Hall-Sonde angebracht. Eine Bewegung des Dosierelementes 2 und somit auch des Ringmagnetes 7 relativ zum Stellungsgeber 6 in Form der Hall-Sonde bewirkt somit eine Veränderung der abgreifbaren Spannung des Stellungsgebers 6.

Anhand der Figuren 3 und 4 erfolgt nun die Erläuterung des erfindungsgemäßen Verfahrens. Zunächst wird über die Motorsteuerung 5 das Dosierelement 2 über den Motor 4 durch Vorgabe einer Anzahl von Motorschritten M soweit in Richtung Oberfläche der Walze 1 gefahren, so daß das Dosierelement 2 mit Sicherheit an der Walze 1 anliegt. Verallgemeinert gesprochen bedeutet dies, daß das durch den Motor 4 getriebene Stellglied mit Sicherheit am Anschlag anliegt.

In den Figuren 3 und 4 sind die Abszissen der gezeigten Diagramme in Anzahl Motorschritte M kalibriert. Dies bedeutet, daß dem Motor 4 von einer Stelle auf der M-Achse ausgehend eine der vorgesehenen Schrittzahl entsprechende Impulsenfolge zugeführt wird, woraufhin der Motor 4 die entsprechende Winkeldrehung bzw. Anzahl von Umdrehungen ausführt. Die Ordinaten in den Diagrammen gemäß Fig. 3 und 4 geben dabei die Änderungen der Signale S des Stellungsgebers 6 wieder. Die vertikal eingezeichneten dünnen Linien, insbesondere der Abstand zwischen zwei nebeneinander liegenden dünnen Linien entsprechen dabei dem Abfragezyklus des Signals S des Stellungsgebers 6.

Zunächst wird über die Motorsteuerung 5 der Motor 4 derartig angetrieben, so daß das Dosierelement 2 sich auf die Walze 1 zubewegt. Infolge des Abtragezyklus des Stellungsgebers 6 wird bei den Motorschritten M2 sowie M1 der unveränderte Wert S1, 2 als Signal des Stellungsgebers 6 durch die Motorsteuerung 5 ermittelt. Das Dosierelement 2 ist an der Walze 1 angelangt und in Andrängung an diese angestellt. Demzufolge ändert sich das Signal S des Stellungsgebers 6 nicht. Nach Abspeichern der Motorschrittzahlen M1 bzw. M2 sowie des dazugehörigen Signalwertes S 1, 2 wird daraufhin das Dosierelement 2 über den Motor 4 um eine vorgegebene Anzahl von Motorschritten M von der Walze weggefahren. Diese Zahl der vorzugebenden Motorschritte M ist dabei derartig gewählt, so daß mit Sicherheit das Dosierelement 2 nicht mehr an der Walze 1 ansteht. Nach Herausfahren des Spiels zwischen Motor 4 und Doserelement 2 fährt der Motor 4 zunächst eine erste und in einem oder mehreren darauf folgenden weiteren Abfragezyklen des Signals des Stellungsgebers 6 eine zweite Position an, in welchem das Dosierelement 2 mit Sicherheit nicht an der Walze 1 anliegt. Die sich in den entsprechenden Abfragezeitpunkten ergebenden Signalwerte S3, S4 des Signals S des Stellungsgebers 6 zu den Positionen der Motorschritte M3 und M4 werden gespeichert. Aus den Wertepaaren M3, S3, sowie M4, S4 ist aufgrund der Linearität des Signals S des Stellungsgebers 6 unter Zugrundelegung einer Geradengleichung der funktionale Zusammenhang S = F(M) bildbar. Diese Funktion S = F(M) beschreibt somit die Änderung des Signals S des Stellungsgebers 6 als Funktion der ausgeführten Motorschritte M in dem Bereich, in welchem das Dosierelement 2 nicht an der Walze 1 anliegt.

Im Ausführungsbeispiel gemäß Fig. 3 wurde durch Anstellen des Dosierelementes 2 an der Walze 1 ein funktioneller Zusammenhang in Form einer Geraden ermittelt, bei welchem sich der Signalwert S des Stellungsgebers 6 als Funktion vorgegebener Motorschrittzahlen M nicht mehr ändert. In diesem Bereich gilt somit: S = konst. mit F (M) = S1, 2. Im Bereich, in welchem das Dosierelement 2 an der Walze 1 ansteht ändert sich der Signalwert S des Stellungsgebers 6 nicht mehr als Funktion sich ändernder Motorschritte M. Die entsprechende Kennlinie ist eine Parallele zur Achse der Motorschritte M.

Wie in Fig. 3 dargestellt schneiden sich diese beiden Kennlinien beim Motorschrittwert M0'. Der Motorschrittwert M0' wird als vorläufiger Nullstellungswert abgespeichert, wobei anhand von Fig. 4 durch eine zusätzliche Verfahrensmaßnahme eine noch genauere und somit noch geringere Anstellkräfte bedingende Nullstellung erfassbar ist. Die anhand von Fig. 3 beschriebene Nullstellung M0' kann bei geringeren Genauigkeitsanforderungen bereits als Nullstellung für künftige Positioniervorgänge abgespeichert werden. Soll ein Dosierelement 2 an die Walze 1 angestellt werden, so wird demnach dem Motor 4 der dem Wert M0' entsprechende Bewegungsbefehl als Schrittfolge vorgegeben.

Fig. 4 zeigt in Form der stärker gezeichneten Linie den tatsächlich erfassbaren Verlauf des Signals S des Stellungsgebers 6 als Funktion vorgegebener Bewegungsbefehle M. Diese Linie schmiegt sich asymptotisch an beide Geraden an. Erkennbar ändert sich die Steigung des Signals des Stellungsgebers 6, wenn sich das Dosierelement 2 der Walze 1 nähert.

Gemäß einer Weiterbildung der Erfindung ist vorgesehen, daß nach Erfassen und Speichern einer ersten Nullstellung M0' das Dosierelement 2 durch entsprechende Befehlsvorgabe wieder in den Bereich M3 - M4 verfahren wird und daraufhin ein erneutes Bewegen des Dosieelementes 2 in Richtung Walze 1 bei gleichzeitiger Auswertung des Gebersignals S. Als endgültige Nullstellung wird dann der Motorschrittwert M0 gewertet und gespeichert, bei dem das Signal S eine vorgegebene Mindestabweichung DS von der durch den Bereich M3 - M4 definierten Geraden aufweist und auch während des nachfolgenden Verfahrvorganges nicht unterschreitet. Es erfolgt also ein Vergleich (Differenzbildung) des tatsächlichen Signals S mit dem beim jeweiligen Motorschrittwert M durch den funktionalen Zusammenhang (Geradengleichung) errechenbaren Signalwert bei gleichzeitiger Berücksichtigung der bei vorherigen Motorschrittwerten M ermittelten Abweichung. Auf diese Weise sind Sprünge des Signals S aufgrund von ruckartigen Bewegungen von dem sich bei Andrängung des Dosierelements 2 an die Walze 1 ergebenden Signalverlauf unterscheidbar. Die derartig ermittelte Nullstellung M0 liegt dabei links des zuvor bestimmten Wertes M0', so daß sich bei späteren Positioniervorgängen und Verwendung dieses Wertes M0 geringere Anstellkräfte des Dosierelementes 2 gegenüber der Walze 1 ergeben als bei Verwendung des Wertes M0'. Zur Bestimmung des Nullstellungswertes M0' wurde das Dosierelement 2 zwar kurzzeitig mit einer erhöhten Kraft gegen die Walze 1 angestellt, jedoch ist durch das erfindungsgemäße Vorgehen ein Motorschrittwert M0 bestimmt worden, so daß beim späteren Anfahren der Null-Stellung unter Zugrundelegung des ermittelten Motorschrittwertes M0 das Dosierelement 2 mit geringstmöglicher Kraft gegen die Walze 1 angestellt wird und dabei ein Abrakeln der Farbe bzw. des Lackes erfolgt.

### Bezugszeichenliste

- 1: Walze
- 2: Dosierelement
- 3: Stellgetriebe
- 4: Motor
- 5: Motorsteuerung (Controller)
- 6: Stellungsgeber
- 7: Ringmagnet
- 8: Schaft
- M: Motorschrittwert (Motor 4)
- S: Signal (Stellungsgeber 6)

## Patentansprüche

1. Verfahren zum Positionieren eines fernverstellbaren Stellgliedes einer Druckmaschine, insbesondere von Dosierelementen der Farb-, Feucht- oder Lackzufuhr gegenüber einer drehenden Walze, wobei durch Vorgabe von Bewegungsbefehlen an einen Antrieb des Stellgliedes und Auswerten von Signalen eines dem Stellglied zugeordneten Stellungsgebers während dem Verfahren des Stellgliedes eine Position bestimmt wird, bei welcher das Stellglied an einem feststehenden Anschlag ansteht, und diese Null-Stellung für die weiteren Positioniervorgänge verwendet wird,
**dadurch gekennzeichnet**,
daß die Vorgabe von Bewegungsbefehlen in zwei Bereichen derartig erfolgt, so daß das Stellglied einerseits durchweg Kontakt und anderseits durchweg keinen Kontakt zum Anschlag aufweist, daß während des Ausführens der Bewegungsbefehle im jeweiligen Bereich eine Erfassung der Stellungsgeber-Signale als Funktion der vorgegebenen Bewegungsbefehle erfolgt, und daß als Null-Stellung derjenige Signalwert des dem Antrieb zugeführten Bewegungsbefehls bestimmt wird, welcher sich rechnerisch durch Gleichsetzen der in den beiden Bereichen ermittelten funktionalen Zusammenhänge ergibt.

2. Verfahren nach Anspruch 1,
**dadurch gekennzeichnet**,
daß in den beiden Bereichen der funktionale Zusammenhang zwischen Stellungsgeber-Signal und Bewegungsbefehl als lineare Funktion angesetzt wird.

3. Verfahren nach den Ansprüchen 1 oder 2,
**dadurch gekennzeichnet**,
daß bei Ausbildung des dem Stellglied zugeordneten Antriebes als Schrittmotor diesem Bewegungsbefehle in Form von Schrittwerten zugeführt werden.

4. Verfahren nach einem der vorhergehenden Ansprüche,
**dadurch gekennzeichnet**,
daß nach Ermitteln einer ersten Nullstellung eine Vorgabe eines Bewegungsbefehls an den Antrieb erfolgt, durch welchen das Stellglied aus dem Bereich ohne Kontakt zum Anschlag wiederum in Richtung Anschlag verfahren wird und dabei ein ständiges Erfassen des Signals des Stellungsgebers und ein Vergleich dieser Werte mit den aufgrund des funktionalen Zusammenhanges beim jeweiligen Wert des Bewegungsbefehls errechenbaren Stellungswerte unter Berücksichtigung der vorherigen Abweichungen erfolgt, und daß als endgültige Nullstellung derjenige Wert des dem Antrieb zugeführten Bewegungsbefehls ermittelt wird, bei welchem der aktuelle Signalwert des Stellungsgebers eine vorgegebene Mindestabweichung zum gemäß funktionalen Zusammenhang errechneten Signalwert aufweist.

5. Vorrichtung zur Durchführung des Verfahrens nach einem der Ansprüche 1 bis 4, wobei das Stellglied über einen zugeordneten Antrieb gegenüber einem insbesondere als drehbare Walze ausgebildeten Anschlag verfahrbar ist und die Stellung des Stellgliedes durch einen Stellungsgeber erfaßbar und entsprechende Signale einer mit dem Antrieb in Wirkverbindung stehenden Motorsteuerung zuführbar ist,
**dadurch gekennzeichnet**,
daß durch die Motorsteuerung (5) dem Antrieb (4) des Stellgliedes (2) Bewegungbefehle in zwei Bereichen vorgebbar sind, so daß das Stellglied (2) einerseits durchweg Kontakt und anderseits durchweg keinen Kontakt zum Anschlag (1) aufweist, daß durch die Motorsteuerung (5) während des Ausführens der jeweiligen Bewegungsbefehle durch den Antrieb (4) eine Erfassung der Signale des Stellungsgebers (6) als Funktion der vorgegebenen Bewegungsbefehle durchführbar ist, und daß daraus eine Null-Stellung als derjenige Signalwert des dem Antrieb (4) zugeführten Bewegungsbefehls bestimmbar ist, welcher sich rechnerisch durch Gleichsetzen der in den beiden Bereichen ermittelten funktionalen Zusammenhänge ergibt.

6. Vorrichtung nach Anspruch 5,
**dadurch gekennzeichnet**,
daß der Antrieb (4) des Stellgliedes (2) als Schrittmotor ausgebildet ist.

7. Vorrichtung nach Anspruch 5 oder 6,
**dadurch gekennzeichnet**,
daß der Stellungsgeber (6) als eine Hall-Sonde ausgebildet ist, welche mit einer am Stellglied (2) angebrachten und ein Magnetfeld erzeugenden Einrichtung zusammenwirkt.

8. Vorrichtung nach Anspruch 7,
**dadurch gekennzeichnet**,
daß die das Magnetfeld erzeugende Einrichtung als ein am Stellglied (2) angebrachter Ringmagnet (7) ausgebildet ist.

## Claims

1. Method for positioning a remotely adjustable actuator of a printing press, especially of metering elements for feeding ink, moisture or varnish with respect to a rotating cylinder, wherein by pre-setting motion commands at a drive of the actuator and evaluation of signals of a position sensor arranged with respect to the actuator during the movement of the actuator, a position is taken up in which the actuator lies against a fixed stop, and this zero setting is used for the further positioning processes, characterised in that the pre-setting of movement commands takes place in two regions in such a fashion that the actuator on the one hand has total contact and on the other hand absolutely no contact with reference to the stop, that during the carrying out of the movement commands in the respective region, a sensing of the position sensor signal as a function of the pre-set movement commands takes place, and that as null position, that signal value of the movement command fed to the drive is determined which emerges by calculation by equating the functional relationships determined in both of the areas.

2. Method according to Claim 1, characterised in that in both areas the functional relationship between the position sensor signal and the movement command is set as a linear function.

3. Method according to Claim 1 or 2, characterised in that with the construction of the drive arranged for the actuator as a stepping motor, movement commands are fed to this in the form of step values.

4. Method according to one of the preceding Claims, characterised in that after determining a first zero position, a pre-setting of a movement command takes place at the drive, by which the actuator is moved out of the area without contact with the stop again in the direction towards the stop and thereby a continuous sensing of the signal of the position sensor and a comparison of these values with the adjustment values which are achievable on account of the functional relationship in each value of the movement command while taking into account the previous deviation takes place, and that as finally valid zero position, that value of the movement command fed to the drive is determined at which the actual signal value from the position sensor has a predetermined minimum deviation relative to the signal value calculated in accordance with the functional relationship.

5. Device for carrying out the method according to one of Claims 1 to 4 wherein the actuator is movable via a drive arranged thereto with respect to a stop in particular constructed as a rotatable cylinder and the position of the actuator can be sensed by a positioning sensor and corresponding signals can be fed to a motor control which stands in operative connection to the drive, characterised in that by means of the motor control (5), movement commands can be pre-set in two regions for the drive (4) of the adjusting member (2), so that the adjusting member (2) on the one hand has total contact and on the other hand absolutely no contact with reference to the stop (1), that via the motor control (5) during the carrying out of the respective movement commands by the drive (4), sensing of the signals of the position sensor (6) as a function of the pre-set movement commands can be carried out, and that from that, a zero position can be determined as that signal value of the motion command fed to the drive (4) which emerges by calculation by equating the functional relationships determined in both of the areas.

6. Device according to Claim 5, characterised in that the drive (4) of the adjusting member (2) is constructed as a stepping motor.

7. Device according to Claim 5 or 6, characterised in that the position sensor (6) is constructed as a Hall sensor which cooperates with a device fixed on the adjusting member (2) and generating a magnetic field.

8. Device according to Claim 7, characterised in that the device generating the magnetic field is constructed as an annular magnet (7) fixed on the adjusting member (2).

## Revendications

1. Procédé destiné au positionnement d'un organe de réglage réglable à distance d'une machine d'impression, notamment d'éléments de dosage d'amenée d'encre, d'agent de mouillage ou de vernis, par rapport à un cylindre rotatif, selon lequel une position est définie pendant le déplacement de l'organe de réglage par la prescription d'ordres de déplacement au niveau d'un entraînement de l'organe de réglage, et par l'évaluation de signaux d'un indicateur de position associé à l'organe de réglage, dans laquelle l'organe de réglage est positionné contre une butée fixe, et selon lequel cette position zéro est utilisée pour les processus de positionnement suivants,
caractérisé en ce que
la prescription d'ordres de déplacement dans deux zones est effectuée de telle sorte que l'organe de réglage soit ou non en contact ininterrompu avec la butée, en ce que les signaux de l'indicateur de position sont détectés en tant que fonction des ordres de déplacement prescrits pendant l'exécution des ordres de déplacement dans la zone respective, et en ce que la valeur de signal de l'ordre de déplacement transmis à l'entraînement, qui est déterminée en tant que position zéro, est celle qui est obtenue par calcul par mise en équation des rapports fonctionnels déterminés dans les deux zones.

2. Procédé selon la revendication 1,
caractérisé en ce que
le rapport fonctionnel entre le signal de l'indicateur de position et l'ordre de déplacement est utilisé en tant que fonction linéaire dans les deux zones.

3. Procédé selon la revendication 1 ou 2,
caractérisé en ce que,
lorsque l'entraînement associé à l'organe de réglage est réalisé en tant que moteur pas à pas, des ordres de déplacement sous forme de valeurs pas à pas sont transmis à ce dernier.

4. Procédé selon l'une quelconque des revendications précédentes,
caractérisé en ce que,
après la détermination d'une première position zéro, une prescription d'un ordre de déplacement est transmise à l'entraînement, par laquelle l'organe de réglage est à nouveau déplacé de la zone sans contact avec la butée en direction de la butée, en ce qu'il est en l'occurrence effectué une détection permanente du signal de l'indicateur de position, et une comparaison de ces valeurs avec les valeurs de réglage pouvant être calculées pour la valeur respective de l'ordre de déplacement en raison du rapport fonctionnel en tenant compte des différences précédentes, et en ce que la valeur de l'ordre de déplacement transmis à l'entraînement qui est déterminée en tant que position zéro est celle dont la valeur donnée du signal de l'indicateur de position présente une différence minimale par rapport à la valeur du signal calculée selon le rapport fonctionnel.

5. Dispositif destiné à la mise en oeuvre du procédé selon l'une quelconque des revendications 1 à 4, avec lequel l'organe de réglage peut être déplacé par l'intermédiaire d'un entraînement associé par rapport à une butée, qui est notamment réalisée sous la forme d'un cylindre rotatif, et avec lequel la position de l'organe de réglage peut être détectée par un indicateur de position, les signaux correspondants pouvant être transmis à une commande de moteur qui est en liaison active avec l'entraînement,
caractérisé en ce que
la commande (5) du moteur peut prescrire des ordres de déplacement à l'entraînement (4) de l'organe de réglage (2) dans deux zones, de sorte que l'organe de réglage (2) soit ou non en contact ininterrompu avec la butée (1), en ce que les signaux de l'indicateur de position (6) peuvent être détectés par la commande (5) du moteur en tant que fonction des ordres de déplacement prescrits pendant que l'entraînement (4) exécute les ordres respectifs de déplacement, et en ce que la valeur de signal de l'ordre de déplacement transmis à l'entraînement (4), qui peut être déterminée en tant que position zéro, est celle qui est obtenue par calcul par mise en équation des rapports fonctionnels déterminés dans les deux zones.

6. Dispositif selon la revendication 5,
caractérisé en ce que
l'entraînement (4) de l'organe de réglage (2) est réalisé sous la forme d'un moteur pas à pas.

7. Dispositif selon la revendication 5 ou 6,
caractérisé en ce que
l'indicateur de position (6) est réalisé sous la forme d'une sonde à effet Hall qui agit conjointement avec un dispositif disposé sur l'organe de réglage (2), et qui génère un champ magnétique.

8. Dispositif selon la revendication 7,
caractérisé en ce que
le dispositif générant le champ magnétique est réalisé sous la forme d'un aimant annulaire (7) disposé sur l'organe de réglage (2).
